# EUROPÄISCHE PATENTSCHRIFT

(11) **EP 0 623 910 B1**
(45) Veröffentlichungstag und Bekanntmachung des Hinweises auf die Patenterteilung: **16.06.1999**
(21) Anmeldenummer: 94106386.9
(22) Anmeldetag: 25.04.1994
(51) Int. Cl.: G09F 3/06, G09F 3/16

(54) **Informationsträger zum Anklemmen auf Stangen, insbesondere Kleiderstangen**
Information carrier to be clamped on a rod, in particular a garment rod
Support d'information destiné à être fixé sur des tringles, en particulier des tringles pour vêtements

(30) Priorität: 04.05.1993 DE 9306696 U
(43) Veröffentlichungstag der Anmeldung: 09.11.1994
(73) Patentinhaber: Johann Knupp GmbH & Co., D-42697 Solingen (DE)
(72) Erfinder: Knoop, Heinz-Peter, D-42659 Solingen (DE)
(74) Vertreter: Grundmann, Dirk, Dr.

(56) Entgegenhaltungen:
- EP-A- 0 144 675
- EP-A- 0 295 542
- EP-A- 0 476 303
- WO-A-89/11153
- DE-A- 3 041 747
- FR-A- 2 638 879

## Beschreibung

Die Erfindung betrifft einen Informationsträger zum Aufklemmen auf Stangen, insbesondere Kleiderstangen oder dergleichen

Derartige Informationsträger werden auch als Stangenreiter bezeichnet und dienen unter anderem zur Markierung unterschiedlicher Abschnitte auf Kleiderstangen bei Verkaufsständen, wo die an den Kleiderstangen aufgehangene Kleidung beispielsweise der Größe nach sortiert ist. Auf dem Informationsträger findet sich bei diesem Anwendungsbeispiel dann eine entsprechende Größenangabe wieder. Der Informationsträger kann aber auch dazu benutzt werden, andere Informationen, beispielsweise Preise, darzustellen. Bekannte Stangenreiter weisen eine Halteklammer auf, welche zwei Schenkel ausbildet, die ein C-förmiges Klemmaul ausbilden, welches im auf eine Kleiderstange aufgesteckten Zustand die Kleiderstange aufnimmt. Die Schenkel sind aus einem federnden Material gefertigt, so daß der Stangenreiter mit Federbeaufschlagung auf der Kleiderstange aufgesteckt wird.

Bei einem Informationsträger gemäß der PS 30 41 747 ist vorgesehen, daß in einem ersten, im wesentlichen C-förmigen Klemmaul, welches von zwei ersten Schenkeln gebildet wird, ein paar zweite Schenkel lagern, welche zufolge ihrer elastischen Befestigung am Informationsträger über den Haken eines Kleiderbügels geklemmt werden können.

Konstruktionsbedingt ist der bekannte Informationsträger nur für Stangen jeweils einer bestimmten Form und einem bestimmten Durchmesser tauglich. An dünneren bzw. dickeren Stangen ist ein derartiger Stangenreiter nicht verwendbar, da hier keine genügende Klemmwirkung auftritt. wendbar, da hier keine genügende Klemmwirkung auftritt. Die Querschnittsfläche einer Stange muß im wesentlichen der Querschnittsfläche des C-förmigen (inneren) Klemmmauls entsprechen.

In der europäischen Patentanmeldung 0 476 303 wird vorgeschlagen, die Innenflächen der C-förmigen Klemmöffnung zu votieren.

Aus der FR 2 638 879 ist ein Informationsträger zu Aufklemmen auf Stangen her bekannt, bei welchem von ersten Schenkel ein C-förmiges Klemmaul ausgebildet wird. Den Enden der ersten Schenkel sind frei in das Klemmaul ragende zweite Schenkel angeformt, deren Enden die eingesteckte Stange tragen.

Aus der EP 0 295 524 ist ein Informationsträger bekannt, bei welchem an die Enden erster Schenkel angeformte zweite Schenkel vor das Klemmaul ragen, und mit ihren Innenflächen die Kleiderstange beim Einschub umfassen.

Gelöst wird die Aufgabe durch die im Anspruch 1 angegebene Erfindung.

Die Unteransprüche stellen vorteilhafte Weiterbildungen der Erfindung dar.

Zufolge der erfindungsgemäßen Ausgestaltung ist ein Informationsträger zum Aufklemmen auf Stangen gegeben, der auch an Kleiderstangen Verwendung finden kann, die eine Querschnittsfläche aufweisen, die wesentlich kleiner ist als die von den ersten Schenkeln teilbegrenzte Querschnittsfläche. Die elastische Nachgiebigkeit des ersten Schenkels addiert sich dann zu der elastischen Nachgiebigkeit des zweiten Schenkels, so daß insgesamt eine große Verlagerbarkeit der Klemmbereiche gegeben ist, ohne daß sich die Form des Klemmauls im wesentlichen ändert. Es bleibt gewährleistet, daß der stangenreiter mit genügender Haltekraft auf eine Kleidungstange aufklipsbar ist. Es ist von Vorteil, daß der zweite Schenkel am Ende des ersten Schenkels angeformt ist. Bei dieser Ausgestaltung wird vom auf eine Kleiderstange aufgesteckten Stangenreiter die Kleiderstange mit einem Teilbereich der Innenfläche der ersten Schenkel oben beaufschlagt und mit einem Teilbereich der Seitenfläche des zweiten Schenkels unten beaufschlagt. Um diese Wirkung zu erzielen, ist es von Vorteil, wenn der zweite Schenkel am ersten Schenkel derart angeformt ist, daß ein spitzer Winkel zwischen den beiden Schenkeln ausgebildet wird. Der Übergangsbereich vom ersten Schenkel zum zweiten Schenkel kann eine Art Federscharnier ausbilden. Je nach Querschnitt der Kleiderstange wird dieses Federscharnier mehr oder weniger verformt. Um eine optimale Haftung des Stangenreiters auf einer Kleiderstange zu erzielen, ist vorgesehen, daß der zweite Schenkel eine geringere Federsteifigkeit aufweist als der erste Schenkel. Dies kann beispielsweise dadurch realisiert werden, daß die beiden Schenkel unterschiedliche Materialstärken aufweisen. Dazu kann der zweite Schenkel schwächer ausgebildet sein als der erste Schenkel. Weiter ist vorgesehen, daß insgesamt zwei zweite Schenkel vorgesehen sind. Es ist von Vorteil, wenn der Informationsträger insgesamt eine symmetrische Form aufweist. Die beiden ersten Schenkel des Informationsträgers gehen von einem gemeinsamen Ausgangspunkt aus, an welchem auch ein Informationsschild angeformt ist, welches sich in Richtung weg von den beiden Schenkeln in entgegengesetzter Richtung zum Klemmaul erstreckt. Das Informationsschild kann sich dabei in Richtung der Stangenachse erstrecken oder aber auch quer dazu. Es ist bevorzugt vorgesehen, daß am Ausgangspunkt der beiden ersten Schenkel eine Rastöffnung vorgesehen ist, in die ein korrespondierender Rastabschnitt des Informationsschildes einklipsbar ist. Zufolge dieser Ausgestaltung ist es ermöglicht, daß das Informationsschild nach dem Anbringen des Informationsträgers auf der Stange eingeklipst werden kann. Die Rastverbindung zwischen Informationsschild und der Halteklammer kann dabei so vorgenommen sein, daß ein nachträgliches Auswechseln der Informationsschilder möglich ist. Die Halteklammer weist an den Enden ihrer beiden ersten Schenkel, welche die Öffnung des C-förmigen Klemmauls ausbilden, eine Auflaufschräge auf. Diese Auflaufschräge ist an einer Spreizbacke angeordnet, die sich den Enden der ersten Schenkel anschließt. Um einen sicheren Klemmsitz zu erzielen, ist der Abstand der freien Enden der ersten Schenkel kleiner als der größte Abstand gegenüberliegenden Innenflächen der ersten Schenkel. Hierdurch ein sicherer Klemmsitz gewährleistet. Die Auflaufschrägen sind insbesondere dann von Vorteil, wenn der Informationsträger an Kleiderstangen Verwendung finden soll, deren Durchmesser größer ist als die Öffnung des Klemmauls. Durch ein Aufgleiten der sich gegenüberliegenden Spreizbacken bzw. der freien Enden der Schenkel auf der Oberfläche der Kleiderstange wird dann ein Aufspreizen des Klemmauls bewirkt. Es ist weiter von Vorteil, wenn die Spreizbacken zusammen mit dem zweiten Schenkel eine Wippe ausbilden, die ein Federgelenk mit den Enden der ersten Schenkel verbindet. Die ersten Schenkel können so ein Klemmaul ausbilden, bei dem die Innenflächen der Endbereiche im entspannten Zustand im wesentlichen parallel verlaufen. Die Haltebereiche, mit denen der Informationsträger auf der Stange gehalten wird, also die Bereiche, die die Stange federbeaufschlagen, können dann ausschließlich von den Innenflächen der zweiten Schenkel ausgebildet werden, wobei zusätzlich auch die Innenflächen der Spreizbacken einen Haltebereich ausbilden können. Die Innenflächen von Spreizbacke und zweitem Schenkel können insgesamt eine nach innen gerichtete konkave Fläche ausbilden, so daß bei einer symmetrischen Ausgestaltung des Informationsträgers die Innenflächen der sich gegenüberliegenden zweiten Schenkel und der klemmaulöffnungsseitig angeformten Spreizbakken die Form einer ovalen Klammeröffnung ausbilden.

Die zweiten Schenkel liegen bevorzugt so innerhalb des Klemmauls, daß die ersten Schenkel überhaupt nicht mit der Kleiderstange in Berührung treten. Die ersten Schenkel können lediglich als Federelemente dienen, die an einem vom Scheitelpunkt beabstandeten Ort eine Gesamtverlagerung der selbst elastisch verformbaren zweiten Schenkel ermöglichen. Als Material für die erfindungsgemäßen Stangenreiter findet am besten Kunststoff Verwendung. Die Teile lassen sich dann im Spritzgußverfahren fertigen.

Die Erfindung wird anhand der beigefügten Figuren an mehreren Ausführungsbeispielen im Detail erläutert. Es zeigen:
- Fig. 1a: ein erstes Ausführungsbeispiel im Querschnitt,
- Fig. 1b: ein ersten Ausführungsbeispiel in der Ansicht,
- Fig. 2: ein zweites Ausführungsbeispiel,
- Fig. 3: das Ausführungsbeispiel gemäß Fig. 2, aufgesetzt auf eine Kleiderstange mit ovalem Querschnitt, und
- Fig. 4: das Ausführungsbeispiel gemäß Fig. 2, aufgesetzt auf eine Kleiderstange mit rechteckigem Querschnitt.

In dem in den Figuren la und 1b dargestellten ersten Ausführungsbeispiel weist der Informationsträger eine Halteklammer auf, welche von den beiden ersten Schenkeln 2 ausgebildet wird. Die ersten Schenkel bilden zusammen ein im wesentlichen C-förmiges Klemmaul aus. Dabei verlaufen die Endbereiche der ersten Schenkel 2 im wesentlichen parallel zueinander, so daß diese ersten Schenkel alleine eine U-Form aufweisen. An den freien Enden 2' der ersten Schenkel 2 sind zweite Schenkel 3 angeformt. Die Anformung ist derart gestaltet, daß die zweiten Schenkel 3 und die ersten Schenkel 2 federnd nachgeben können. Die ersten Schenkel 2 und die daran angeformten zweiten Schenkel 3 bilden im Anformungsbereich 2' einen spitzen Winkel aus. Mit ihren Innenflächen 9 bilden die zweiten Schenkel Haltebereiche aus zur federnden Beaufschlagung einer Kleiderstange, die in dem Klemmaul 4 Aufnahme finden kann.

Im Endbereich 2' der ersten Schenkel 2, d.h. im Anformungsbereich zum zweiten Schenkels 3 sind in die Öffnung des Klemmauls hineinragend Spreizbacken 7 angeformt. Diese Spreizbacken 7 weisen nach außen sich öffnende Auflaufschrägen 8 auf. In einem Winkel von etwa 90 ° zu diesen Auflaufschrägen 8 weisen die Spreizbacken 7 jeweils einen Haltebereich 13 auf, mit dem die Oberfläche einer Kleiderstange beaufschlagt werden kann. Diese Haltebereiche 13 gehen über in die Innenflächen der zweiten Schenkel 3, also in deren Haltebereich 9. Von diesen Innenflächen 13,9 der sich gegenüberliegenden zweiten Schenkel 3 und Spreizbacken 7 wird insgesamt ein in etwa ovaler Klemmraum ausgebildet, zur Aufnahme einer ovalen Kleiderstange.

Beim Aufstecken des Stangenreiters 1 auf eine Kleiderstange werden zunächst zufolge der Beaufschlagung der Auflaufschrägen 8 durch die Oberfläche der Kleiderstange die Enden 2' der ersten Schenkel auseinanderbewegt. Das Material der ersten Schenkel ist derart elastisch nachgiebig, daß die Schenkel nach Beendigung der Beaufschlagung sich wieder in ihren ursprünglichen Zustand zurückbewegen können. Unterschiedliche Querschnitte von Kleiderstangen können dadurch ausgeglichen werden, daß sich zum einen die Enden 2' auseinander bewegen können. Hierdurch ist eine Vierpunktanlage des Informationsträgers auf der Kleiderstange gewährleistet.

Im Scheitelbereich der ersten Schenkel 2' weist die Halteklammer eine Rastöffnung 6 auf. Diese Rastöffnung 6 korrespondiert zu einem Rastabschnitt 11 eines Informationsschildes 5. Das Informationsschild 5 kann demnach nachträglich auf die Halteklammer aufgeklipst werden. Ebenso ist ein nachträgliches Aufwechseln von Informationsschildern möglich. Dieser Aspekt der Erfindung hat eine eigenständige Bedeutung und ist auch ohne die besondere Ausgestaltung des Klemmauls der Halteklammer realisierbar.

Das in den Figuren 2-4 dargestellte Ausführungsbeispiel entspricht im wesentlichen dem in den Figuren 1a und 1b dargestellten ersten Ausführungsbeispiel. Hier sind die gleichen Elemente mit den gleichen Bezugsziffern versehen worden. Das Ausführungsbeispiel gemäß den Figuren 2-4 zeichnet sich dadurch aus, daß es sowohl auf Kleiderstangen mit ovalem Querschnitt als auch auf Kleiderstangen mit rechteckigem Querschnitt aufgesetzt werden kann. Hierzu ist an die Innenflächen 9 der zweiten Schenkel 3 jeweils benachbart am Anformungsbereich 2' eine nach innen weisende Wölbung 72 vorgesehen. Diese Wölbung 72 besteht aus einer Materialanhäufung des Kunststoffes am zweiten Schenkel 3. Durch diese Wölbung 27 wird die den Haltebereich 13 ausbildende Abstützfläche ausgebildet, auf welcher sich ein Teilbereich der Kleiderstange K mit ovalem Querschnitt abstützen kann. Darüber hinaus weist dieses Ausführungsbeispiel einen Stütznocken 71 auf, welcher im Scheitelbereich der beiden Schenkel 2 angeordnet ist und ebenfalls in den U-Innenraum ragt. Mit diesem Nocken 71 stützt sich die Vorrichtung auf einer Kleiderstange K ab. Hierdurch ist insgesamt eine Fünf-Punkt-Abstützung gegeben. Die Abstützung erfolgt mi dem Stütznocken 71 und dne Innenflächen 9 der Schenkel 2, und zwar mit deren äußeren Bereichen, und darüber hinaus mit den Haltebereichen 13 der Materialanhäufungen 72.

Das Ausführungsbeispiel weist darüber hinaus im Bereich der Spreizbacken 7 rechtwinklige Aussparungen 73 auf. Diese Aussparungen 73 öffnen sich zur Innenseite des U-Schenkels hin und sind im Bereich der federnden Enden 2' der Schenkel 2 angeordnet, also im Wurzelbereich der zweiten Schenkel 3. In diese rechteckigen Aussparungen 73 können die Ecken einer im Querschnitt rechteckigen Kleiderstange K hineinragen. Dabei können die Scheitel der Materialanhäufungen 72 auch auf die Breitseite der Kleiderstange K' drücken. Bevorzugt werden die Breitseitenflächen der Kleiderstange K' aber von den freien Enden der zweiten Schenkel 3 beaufschlagt. Die oberen Schmalfläche der Kleiderstange K' wird von dem Stütznokken 71 beaufschlagt.

## Patentansprüche

1. Informationsträger zum Aufklemmen auf Stangen (S), insbesondere Kleiderstangen oder dergleichen mit einer Halteklammer, welche mit ihren beiden ersten Schenkeln (2) aus einem federnden Material ein im wesentlichen C-förmiges Klemmaul zur Aufnahme der Stange (S) ausbildet, wobei dem freien Ende jedes dieser ersten Schenkel (2) ein in das Klemmaul frei ragender zweiter Schenkel (3) federnd angeformt ist, welcher mit einem Teilbereich seiner konkaven Seitenfläche (9) einen ovalen Haltebereich zur federnden Beaufschlagung der Stange (S) ausbildet und die Öffnung des Klemmauls zwei gegenüberliegende Auflaufschrägen (8) jeweils an einer sich an den ersten Schenkel anschließenden Spreizbacke (7) aufweist, dadurch gekennzeichnet, daß die Spreizbacke (7) zusammen mit dem zweiten Schenkel (3) eine am ersten Schenkel (2) angeformte Wippe ausbildet, wobei die Auflaufschrägen (8) unabhängig von der Beaufschlagung der Stange (S) nach außen weisen.

2. Informationsträger nach Anspruch 1, dadurch gekennzeichnet, daß der zweite Schenkel (3) eine geringere Federsteifigkeit aufweist als der erste Schenkel (2).

3. Informationsträger nach einem der vorhergehenden Ansprüche, gekennzeichnet durch eine der Halteklammer zugeordnete Rastöffnung (6) zur lösbaren Aufnahme eines Informationsschildes (5).

4. Informationsträger nach einem der vorhergehenden Ansprüche, gekennzeichnet durch eine in das Klemmaul ragende, im zweiten Schenkel (3) angeordnete Materialanhäufung (72), welche eine Haltefläche (13) ausbildet.

5. Informationsträger nach einem der vorhergehenden Ansprüche, gekennzeichnet durch eine klemmaulöffnungsseitig angeordnete rechtwinklige Aussparung (73) zur Aufnahme einer Kante einer im Querschnitt rechteckigen Kleiderstange (K').

6. Informationsträger nach einem der vorhergehenden Ansprüche, gekennzeichnet durch einen im U-Scheitel des Klemmaules angeordneten Abstütznocken (71).

7. Informationsträger nach einem der vorhergehenden Ansprüche, gekennzeichnet durch jeweils zwei sich gegenüberliegende Materialanhäufungen (72) oder rechtwinklige Aussparungen (73).

## Claims

1. Information carrier for clamping onto rods (S), particularly clothes rails or the like, with a holding clip which forms, together with its two first legs (2) made of a resilient material, a substantially C-shaped clamping mouth to receive the rod (S), there being resiliently moulded onto the free end of each of these first legs (2) a second leg (3) projecting freely into the clamping mouth, which second leg (3) forms with a partial region of its concave lateral surface (9) an oval holding region to have resilient impact on the rod (S), and the opening of the clamping mouth having two facing run-up slopes (8) each on an expanding jaw (7) connected to the first leg, **characterised in that** the expanding jaw (7) forms together with the second leg (3) a rocker moulded onto the first leg (2), the run-up slopes (8) pointing outwards independently of the impact on the rod (S).

2. Information carrier according to claim 1, **characterised in that** the second leg (3) has a lesser spring stiffness than the first leg (2).

3. Information carrier according to one of the preceding claims, **characterised by** a snap-in aperture (6), associated with the holding clip, to detachably receive an information tag (5).

4. Information carrier according to one of the preceding claims, **characterised by** a material accumulation (72) disposed in the second leg (3) and projecting into the clamping mouth, and which forms a holding surface (13).

5. Information carrier according to one of the preceding claims, **characterised by** a right-angled recess (73), disposed on the side of the opening of the clamping mouth, to receive an edge of a clothes rail (K') which is rectangular in cross-section.

6. Information carrier according to one of the preceding claims, **characterised by** a support protuberance (71) disposed in the apex of the U-shape of the clamping mouth.

7. Information carrier according to one of the preceding claims, **characterised by** respectively two racing material accumulations (72) or right-angled recesses (73).

## Revendications

1. Support d'information à pincer sur des barres (S), en particulier des barres pour des vêtements ou similaires, comprenant une agrafe de retenue, qui forme avec ses deux premières branches (2) en un matériau élastique unc gueule de pince sensiblement en forme de C pour recevoir la barre (S), l'extrémité libre de chacune de ces premières branches (2) présentant la forme élastique d'une deuxième branche faisant saillie librement dans la gueule de pince et qui, par une zone partielle de sa surface latérale concave (9), forme une zone de retenue ovale, pour le serrage élastique de la barre (S), tandis que l'ouverture de la gueule de pince comporte deux biseaux opposés formant rampe (8), chacun sur un mors d'écartement (7) se raccordant à la première branche, caractérisé en que le mors d'écartement (7) forme avec la deuxième branche (3) une bascule sur la première branche (2), les biseaux formant rampe (8) étant orientés vers l'extérieur, indépendamment du serrage de la barre (S).

2. Support d'information selon la revendication 1, caractérisé en ce que la deuxième branche (3) présente une plus faible rigidité élastique que la première branche (2).

3. Support d'information selon l'une des revendications précédentes, caractérisé par une ouverture à encliquetage (6) associée à la chambre de retenue pour la réception libérable d'une étiquette d'information (5).

4. Support d'information selon l'une des revendications précédentes, caractérisé par une accumulation de matériaux (72) disposée sur la deuxième branche (3) en saillie dans l'ouverture de pince, cette accumulation formant une surface de retenue (13).

5. Support d'information selon l'une des revendications précédentes, caractérisé par une découpe (73) disposée en angle droit du côté de l'ouverture de la gueule de pince, pour recevoir une arête d'une barre à habits (K') à section transversale rectangulaire.

6. Support d'information selon l'une des revendications précédentes, caractérisé par un ergot d'appui (71) disposé à la crête en U de la gueule de pince.

7. Support d'information selon l'une des revendications précédentes, caractérisé par, chaque fois deux accumulations de matériaux (72) se faisant face, ou par deux découpes à angle droit (73) se faisant face.
